# DEMANDE DE BREVET EUROPEEN

(11) **EP 0 076 735 A1**
(43) Date de publication de la demande: **13.04.1983**
(21) Numéro de dépôt: 82401751.1
(22) Date de dépôt: 28.09.1982
(51) Int. Cl.: B05C 17/00

(54) **Appareil applicateur de colle thermofusible**

(30) Priorité: 29.09.1981 MC 1549
(71) Demandeur: TOUTELECTRIC, Monaco 98000 (MC)
(72) Inventeur: Grandclement, Gérard, F-06320 Cap d'Ail (FR)
(74) Mandataire: Flechner, Willy

(57) **Abrégé**

Il comprend un corps de chauffe (1) de bâtonnets de colle, chauffé par une résistance électrique placée près de ce conduit de chauffe, la résistance électrique étant constituée d'au moins une thermistance (15) à coefficient de température positif, ayant la forme d'une pastille de faible épaisseur dont les deux grandes faces opposées sont les faces d'amenée de courant, la surface extérieure du corps de chauffe (1) comportant un méplat (16) en regard de l'une des grandes faces de chaque thermistance (15), les deux dimensions de chaque méplat (16) étant au moins de l'ordre de grandeur de celles d'une grande face de chaque thermistance (15).

## Description

La présente invention concerne un appareil distributeur de colle thermofusible, qui comporte un corps de chauffage dans lequel les bâtonnets de colle cylindriques sont engagés un à un par l'intermédiaire d'une embouchure et à la sortie duquel est placée une buse par laquelle sort la colle fondue.

Le corps de chauffe est chauffé par une résistance électrique qui l'entoure. L'ensemble est monté dans un boîtier. Le principe d'un tel appareil est simple. Le bâtonnet de colle est engagé dans le tube de chauffe par l'embouchure arrière, et poussé dans ce tube par la pression du doigt de l'utilisateur ou tout autre moyen mécanique. Son extrémité antérieure fond dans le tube de chauffe et la colle liquide sort par la buse pour être utilisée tant que la pression est exercée sur l'autre extrémité du bâtonnet.

Un inconvénient majeur des appareils actuels réside dans le fait que les résistances chauffantes sont formées d'un fil chauffant bobiné autour du tube de chauffe, par l'intermédiaire d'un isolant électrique. Le système de chauffe ne comporte pas de régulation ou de limitation de température. Il s'ensuit que, soit ces résistances sont adaptées pour que la température de régime du tube de chauffe soit la température adéquate, d'environ 200°C, pour les colles thermofusibles classiques, et le temps de chauffe pour que l'appareil soit utilisable est alors très long, supérieur à 10 ou 15 minutes ; soit ces résistances sont surpuissantes, afin que le temps de mise en chauffe soit plus court, et la température de régime est alors très élevée, apportant des inconvénients de fonctionnement, et des contraintes de fabrication supplémentaires afin de pallier aux difficultés dues aux températures plus élevées.

La présente invention a comme objectif principal de remédier à ces inconvénients en utilisant, comme organe chauffant, une ou plusieurs termistances agencées sur le corps de chauffe de façon à obtenir un échauffement rapide suivi d'une régulation de la température.

On utilise pour cela une thermistance à coefficient de température positif. Une telle thermistance a une résistance électrique à peu près constante jusqu'à une température un peu supérieure à la température de fusion des colles thermofusibles. Au-dessus de cette température, la résistance électrique augmente très fortement.

L'agencement de telles thermistances sur le corps de chauffe doit donc permettre d`'élever sa température très rapidement jusqu'à la température voulue, puis de conserver cette température par régulation. Il est nécessaire, pour obtenir un échauffement rapide et une bonne régulation de la température, que le transfert de chaleur soit le meilleur possible entre la thermistance et la colle à fondre dans le corps de chauffe.

Pour cela, la géométrie du corps de chauffe doit être parfaitement adaptée à celle des thermistances. Le corps de chauffe doit être de faible poids et bon conducteur afin d'obtenir un échauffement rapide. La-thermistance doit avoir le maximum de surface en contact avec le corps de chauffe et être placée le plus près possible du conduit de colle intérieur au conduit de chauffe. Sur le plan pratique, ceci est obtenu, suivant l'invention, en utilisant des thermistances sous forme de pastilles de faible épaisseur, dont les deux grandes faces opposées sont les faces d'amenée de courant, la surface extérieure du corps de chauffe comportant un méplat en regard de l'une des grandes faces de chaque thermistance, la surface de chaque méplat étant au moins égale à celle d'une grande face de thermistance. L'électrode extérieure comporte, elle aussi, des méplats venant prendre place contre une surface de même forme du corps de chauffe, par l'intermédiaire d'un isolant de faible épaisseur, de façon à ce que l'électrode extérieure participe à la transmission de chaleur de la thermistance vers le corps de chauffe.

On obtient ainsi un appareil dont l'ensemble chauffant est facile à fabriquer et dont l'élévation de température est très rapide jusqu'à la température optimale qui est ensuite automatiquement conservée.

L'invention sera mieux comprise avec la description de quelques modes de réalisation d'un appareil applicateur de colle- thermofusible, pris comme exemple, mais non limitatifs et éclairés par les dessins annexés qui représentent :
- en figure 1 : la vue d'un appareil complet, suivant l'invention, coupé suivant son plan de symétrie principal ;
- en figure 2 : la section du corps de chauffe et de l'ensemble chauffant au droit de la résistance chauffante ;
- en figure 3 : le détail d'une version de connexion des électrodes avec les conducteurs d'amenée de courant ;
- en figure 4 : la section d'une seconde variante de réalisation de l'ensemble chauffant, coupée au droit de la résistance chauffante ;
- en figure 5 : la section d'une troisième variante de réalisation de l'ensemble chauffant comportant deux thermistances identiques, coupée au droit de la résistance chauffante.

L'appareil, suivant l'invention, visible en coupe sur la figure 1, comporte un corps de chauffe 1 bon conducteur de la chaleur, en alliage d'aluminium moulé par exemple. Ce corps de chauffe 1 est précédé d'un conduit d'amenée 2 des bâtonnets de colle, réalisé en un matériau isolant et suivi d'une buse 3 conductrice de la chaleur, appuyée sur le corps de chauffe par sa face 4 pour être chauffée. Sur la figure 1, on a représenté l'enveloppe de buse 5 réalisée en un matériau électriquement isolant et dont le but est d'isoler la buse métallique 3 du contact de l'utilisateur, la buse étant sous tension par l'intermédiaire du conduit de chauffe, si celui-ci est une électrode d'amenée de courant comme cela est décrit par la suite dans la première variante de l'invention conforme à la figure 2.

Bien que sortant de l'objet principal de l'invention, on a représenté un système de fixation de l'enveloppe de buse 5 sur le corps de chauffe 1, consistant en un filetage mâle 6 de l'extrémité du corps de chauffe et sur lequel se visse l'enveloppe de buse 5 par sa partie taraudée 7.

Bien entendu, dans le cas où le corps de chauffe 1 n'est pas une électrode d'amenée de courant, comme dans les variantes correspondant aux figures 4 et 5, l'enveloppe de buse 5 n'est plus nécessaire, et la buse métallique 3 peut être fixée directement sur le corps de chauffe 1 par tout moyen convenable.

L'ensemble des pièces intérieures décrites ci-dessus est contenu dans un boîtier 8, généralement en matériau isolant, comme par exemple un matériau thermoplastique moulé. Ce boîtier laisse apparaître l'extrémité 9 du conduit d'amenée 2, ainsi que la buse de sortie de colle fondue.

Une poignée 10 permet la prise en main de l'appareil, un cordon d'alimentation électrique 11 comporte deux conducteurs dont une extrémité est reliée à chaque électrode d'amenée de courant, par les connexions 12 et 13. Le corps de chauffe est entouré, dans sa partie médiane, de l'ensemble chauffant 14.

La coupe de la figure 1 correspond à la variante de réalisation dont la section est représentée en figure 2. Dans cette variante, une seule thermistance est utilisée, et le corps de chauffe 1 constitue l'électrode intérieure. La thermistance 15 a la forme d'une pastille de faible épaisseur et dont les deux grandes faces parallèles sont les faces d'amenée de courant. On l'a représentée ici sous la forme d'un parallélépipède rectangle.

L'une des grandes faces de la thermistance 15 appuie sur un méplat 16 réalisé sur l'extérieur du corps de chauffe 1, à proximité du canal de colle 17. Le méplat 16 est de dimensions au moins égales à celles de la grande face de la thermistance, afin d'avoir la plus grande surface de contact possible.

L'électrode extérieure 18 conductrice, réalisée par exemple en alliage d'aluminium, a la forme d'un profilé en U dont la partie plate centrale est en contact avec l'autre grande face de la thermistance, ses deux ailes 19 et 20 venant en contact avec l'extérieur du corps de chauffe, à travers un isolant souple 21. L'isolant 21 est constitué d'une ou plusieurs feuilles d'un matériau isolant électrique, avec lequel une épaisseur de l'ordre de 0,1 millimètre est suffisante pour assurer un bon isolement.

Les ailes 19 et 20 sont en contact avec le corps de chauffe sur une grande surface, afin de permettre le bon transfert thermique de l'électrode 18 vers le corps de chauffe.

La tenue mécanique de l'ensemble chauffant autour du corps de chauffe est amenée, par exemple, par des bourrelets longitudinaux 22 et 23 du corps de chauffe, visibles sur la figure 2, en regard desquels prennent place des évidements longitudinaux 24 et 25 de l'électrode extérieure. L'électrode extérieure 18, en forme de U, ayant une élasticité suffisante, le montage s'effectue par une translation de l'électrode autour du corps de chauffe, du bas vers le haut, après y avoir enserré la thermistance 15 et l'isolant 21, qui sont légèrement serrés et donc maintenus entre les pièces 1 et 18 à la fin de la translation.

Il va de soi que les bourrelets du corps de chauffe 1 et les évidements de l'électrode 18 peuvent être remplacés par toutes autres formes convenables, par exemple, les bourrelets peuvent être placés sur l'électrode 18 et les évidements sur le corps de chauffe 1.

Les connexions du conducteur d'alimentation 11 aux électrodes peuvent être effectuées, par exemple, dans des alvéoles prévus dans les électrodes à cet effet. On a représenté, à titre d'exemple, en figure 2, un alvéole 26 de l'électrode 18 sur laquelle prendra place la connexion 12 visible en figure 1, mais non détaillée.

La figure 3 représente cet alvéole 26, dans laquelle une extrémité dénudée 28 du conducteur d·alimen tation prend place, pour être sertie par le rabattage d'une patte 27. La même fixation peut être utilisée sur le corps de chauffe pour réaliser la connexion 13.

La figure 4 représente la section d'une seconde variante de l'invention, dans laquelle le conduit de chauffe 29 n'est plus utilisé comme électrode. Les électrodes sont constituées des pièces conductrices 31 et 32, en alliage d'aluminium par exemple, entourant la thermistance 33. L'électrode intérieure 31 a une surface au moins égale à celle d'une grande face de la thermistance ; elle a la forme d'une pastille de faible épaisseur dont une face est en contact avec la thermistance, l'autre face étant en contact avec un méplat du corps de chauffe 29, par l'intermédiaire d'un isolant souple 34.

Le méplat du corps de chauffe 29,placé en regard de la thermistance, a une surface de l'ordre de grandeur de celle de la thermistance, pour assurer un transfert thermique rapide.

L'électrode extérieure 32 présente les mêmes caractéristiques que celles décrites ci-dessus, au sujet de la première variante.

On a représenté sur les électrodes 31 et 32 des petits bourrelets 35 destinés à maintenir les pièces transversalement les unes aux autres après l'assemblage. On y a représenté aussi les alvéoles 36 et 37 destinés à recevoir les extrémités du conducteur d'alimentation.

La figure 5 représente une troisième variante de l'invention, comportant deux thermistances identiques.

L'utilisation de deux ou plusieurs thermistances est utile dans les cas où l'on désire une très forte puissance de chauffe, avec un conduit de chauffe et des thermistances de dimensions réduites. Les thermistances sont placées autour de l'axe du conduit de chauffe, afin d'être proches du canal central de colle.

On trouve, en figure 5, le conduit de chauffe 38 avec son canal central 39, entouré sur sa périphérie d'un isolant souple 40. Deux électrodes en forme de U 41 et 42 sont en contact avec les deux thermistances 43 et 44, l'une étant l'électrode intérieure 41, l'autre l'électrode extérieure 42. Les thermistances sont ainsi alimentées électriquement en parallèle.

Chaque électrode comporte deux surfaces planes en regard des thermistances, ces surfaces étant au moins égales à celles des grandes faces des thermistances. Chaque électrode comporte également une ou plusieurs surfaces planes venant en regard des surfaces planes équi- lentes du corps de chauffe 38, afin d'assurer, à travers l'isolant 40, un transfert thermique rapide. L'électrode intérieure 41 comporte, en regard des thermistances 43 et 44, des parties 45 et 46 de faible épaisseur dont une face est en contact avec la thermistance correspondante, l'autre face étant en contact avec une forme correspondante du corps de chauffe, à travers l'isolant souple, chaque surface de contact étant au moins de l'ordre de grandeur de la surface d'une grande face de thermistance, afin d'assurer le meilleur transfert thermique.

On a représenté sur la figure 5 des ensembles de bourrelets 47 du corps de chauffe 38, placés en regard d'évidements 48 de l'électrode 41, afin d'assurer le maintien réciproque des deux pièces. De même, des bourrelets 49 placés sur l'électrode 41 et des bourrelets 50 placés sur l'électrode 42, en s'appuyant sur les arêtes des thermistances 43 et 44, assurent le maintien des thermistances et de l'électrode extérieure sur l'électrode intérieure, grâce à l'élasticité de l'électrode extérieure.

Dans tout ce qui précède, les surfaces de contact des électrodes avec le corps de chauffe, à travers l'isolant, sont planes. Il est clair que ces surfaces de contact peuvent avoir une forme différente, par exemple être des portions de cylindre, sans pour autant sortir du cadre de l'invention.

D'une manière plus générale, on pourra apporter à l'objet principal de l'invention toute variante utile, sans pour cela sortir de son cadre.

Par pastille de faible épaisseur, on entend notamment une pastille dont l'épaisseur est inférieure à l'une des dimensions de la section droite, notamment au rayon ou au petit côté de la section droite, et, plus particulièrement, est inférieure au cinquième et mieux au dixième de cette dimension.

## Revendications

1. Appareil applicateur de colle thermofusible, comprenant un corps de chauffe (1) de bâtonnets de colle, chauffé par une résistance électrique placée près de ce conduit de chauffe, caractérisé par le fait que la résistance électrique est constituée d'au moins une thermistance (15), à coefficient de température positif, ayant la forme d'une pastille de faible épaisseur dont les deux grandes faces opposées sont les faces d'amenée de courant, la surface extérieure du corps de chauffe (1) comportant un méplat (16) en regard de l'une des grandes faces de chaque thermistance (15), les deux dimensions de chaque méplat (16) étant au moins de l'ordre de grandeur de celles d'une grande face de chaque thermistance (15).

2. Appareil suivant la revendication 1, caractérisé en ce que le corps de chauffe (1) est/en même temps une électrode d'amenée du courant sur la ou les thermistances (15), l'autre électrode (18), dite électrode extérieure, étant constituée d'un barreau profilé métallique prenant place autour du corps de chauffe et à l'extérieur de la ou des thermistances (15), cette électrode extérieure (18) comportant un méplat en regard de l'une des grandes faces de chaque thermistance (15), les deux dimensions de chaque méplat étant au moins de l'ordre de grandeur de celles d'une grande face de chaque thermistance (15).

3. Appareil suivant la revendication 1, caractérisé en ce que la ou les thermistances (33) sont placées entre deux électrodes (31, 32) métalliques ayant la forme de barreaux profilés entourant en partie le corps de chauffe (29), l'un formant l'électrode intérieure, l'autre formant l'électrode extérieure, la ou les thermistances (33) étant serrées sur leurs plus grandes surfaces entre ces électrodes (31, 32), qui comportent chacune un méplat en regard de l'une des grandes faces de chaque thermistance, les deux dimensions de chaque méplat étant au moins de l'ordre de grandeur de celles d'une grande face de chaque thermistance (33).

4. Appareil suivant la revendication 1, caractérisé en ce que l'électrode extérieure (18) de la ou des thermistances (15) comporte au moins une partie plane ou curviligne, venant prendre place contre une partie de même forme prévue à cet effet sur la paroi extérieure du corps de chauffe (1), par l'intermédiaire d'un isolant (21) souple de faible épaisseur serré entre les deux pièces, la surface de ces parties en contact étant de l'ordre de grandeur de celle d'une grande face de chaque thermistance (15), afin de transmettre au corps de chauffe (1) la chaleur recueillie par cette électrode (18) extérieure.

5. Appareil suivant la revendication 1 et l'une quelconque des revendications 2 à 4, caractérisé par le fait que le corps de chauffe et les électrodes sont réalisés en alliage d'aluminium.

6. Appareil suivant la revendication 1 et l'une quelconque des revendications 2 à 4, caractérisé en ce que le corps de chauffe (1) comporte au moins un bourrelet (22, 23) ou un évidement parallèle à l'axe principal du corps de chauffe (1), placé en regard d'un évidement (24, 25) ou d'un bourrelet de l'une des électrodes (18), le bourrelet (22, 23) d'une pièce entrant en partie dans l'évidement (24, 25) de l'autre pièce pour réaliser le maintien mécanique de l'assemblage.

7. Appareil suivant la revendication 1 et l'une quelconque des revendications 2 à 3, dans lequel les électrodes d'amenée de courant comportent des alvéoles (26) avec une partie rabattable, dans lesquels prennent place et sont serties les extrémités (12) de conducteurs d'alimentation.
